# EUROPÄISCHE PATENTSCHRIFT

(11) **EP 4 001 823 B1**
(45) Veröffentlichungstag und Bekanntmachung des Hinweises auf die Patenterteilung: **12.07.2023**
(21) Anmeldenummer: 20209578.2
(22) Anmeldetag: 24.11.2020
(51) Int. Cl.: F41A 3/66, F41A 11/00, F41A 35/02

(54) **MULTIFUNKTIONSABDECKPLATTE**
MULTIFUNCTION COVER PLATE
PLAQUE DE RECOUVREMENT MULTIFONCTION

(43) Veröffentlichungstag der Anmeldung: 25.05.2022
(73) Patentinhaber: Glock Technology GmbH, 9170 Ferlach (AT)
(72) Erfinder: Kroyer, Josef, 7023 Zemendorf (AT); Oppenauer, Leopold, 4910 Ried im Innkreis (AT)
(74) Vertreter: Patentanwälte Barger, Piso & Partner

(56) Entgegenhaltungen:
- US-A1- 2011 154 710
- US-A1- 2013 000 173
- US-B2- 10 139 174

## Beschreibung

Die Erfindung betrifft eine Multifunktions-Abdeckplatte für den Schlitten einer Pistole, sowie eine Pistole, die eine derartige Multifunktions-Abdeckplatte aufweist, entsprechend dem Oberbegriff des Anspruches 1 und der weiter unten besprochenen US 2013/0000173 A1.

Allgemein kann für die Funktion von Handfeuerwaffen, insbesondere Pistolen, festgehalten werden, dass nach dem Abfeuern einer Patrone die leere Patronenhülse aus dem Patronenlager der Handfeuerwaffe möglichst zuverlässig entfernt werden muss, bevor im Zuge des Nachladevorgangs eine neue Patrone zugeführt werden kann.

Dabei erfolgt in der Regel eine Verschlussbewegung, also z.B. der Schlitten einer Pistole erfährt eine Rückwärtsbewegung und kann - je nach Pistolenmodell - auch mit einer Kippbewegung des Laufs einhergehen. Bei dieser Linearbewegung des Schlittens wird unter anderem die Patronenhülse aus dem Patronenlager gezogen und der Vorgang des Patronen- bzw. Hülsenauswurfs abgeschlossen. Ebenso kann im Zuge dieses Vorgangs ein Spannen des Abzugs bzw. einer Abzugsvorrichtung, sowie ein Nachladevorgang erfolgen um erneut eine Patrone abfeuern zu können. Derartige Abzugsvorrichtungen umfassen sehr häufig eine Vielzahl von Bauteilen und sind bevorzugt im Griffstück der Pistole angeordnet. Bei der Bewegung des Schlittens können gewisse im Griffstück der Pistole angeordnete Baugruppen, wie etwa die Abzugsvorrichtung, mit im Schlitten der Pistole angeordneten Baugruppen, wie etwa einer Schlagbolzeneinrichtung, zusammenwirken. Im Schlitten sind somit häufig Baugruppen, wie etwa die Schlagbolzeneinrichtung, die Ausziehereinheit und/oder Sicherungen angeordnet. Die jeweiligen Abläufe und herstellerbedingten Eigenheiten der einzelnen Baugruppen sind dem Fachmann hinlänglich bekannt und bedürfen daher an dieser Stelle keiner weiteren Erläuterung.

Bei Pistolen hat mit Einführung der GLOCK^{®} Pistolen in den 1980er Jahren ein Konzept weite Verbreitung gefunden, wobei die Schlagbolzeneinrichtung im Schlitten angeordnet ist Dabei ist zumeist der Schlitten rückseitig, also in der dem Schützen zugewandten Richtung, mittels einer Deckplatte derart verschlossen, dass die Schlagbolzeneinrichtung oder auch eine Ausziehereinheit im Schlitten gegen Herausfallen gesichert ist. Beispielhaft werden derartige Deckplatten in der US 9664471 B1, der US 10139174 B2 oder auch der WO 2020157528 A1 beschrieben.

Es ist auch bekannt die Deckplatte derart zu modifizieren, dass sie zur leichteren Betätigung der Schlittenbewegung beim manuellen Ladevorgang ausgebildet sind. Dies ist in der US 2011/154710 A1 geoffenbart, wo seitliche "Flügel" ersichtlich sind.

In der US 2013/0000173 A1 wird eine mehrteilige Deckplatte vorgestellt, die im Wesentlichen als eine zusätzliche Sicherungsvorrichtung mit der Schlagbolzeinheit oder der Abzugseinheit einer Pistole zusammenwirkt. Diese Sicherheitsvorrichtung weist an der Deckplatte, oder an einem beweglichen Teil mit der Deckplatte verbunden, einen Fortsatz auf, der per Daumendruck aktiviert werden kann, um z.B. die Schlagbolzeneinrichtung zu blockieren, so dass eine Schussauslösung verhindert werden kann.

Um eine Grobzerlegung der Pistole zu ermöglichen kann der Schlitten vom Griffstück getrennt werden. Sehr häufig sind Schlitten und Griffstück über Führungselemente und formkomplementäre Führungsschienen miteinander verbunden und können nach einer Entriegelung auseinandergeschoben werden. In der Regel kann der Schlitten nach vorne, also in Laufrichtung vom Griffstück der Pistole abgezogen werden.

Sehr häufig liegen allerdings einzelne Bauteile welche im Griffstück angeordnet sind, wie etwa ein Ausstoßer und/oder eine Steuerfeder, und für die Funktion der Pistole mit der Patrone und/oder im Schlitten angeordneten Baugruppen, wie etwa der Schlagbolzeneinrichtung, zusammenwirken, in der Bewegungsbahn des Schlittens. Aus diesem Grund sind im Stand der Technik zumeist Deckplatten zu finden, welche eine oder mehrere Ausnehmungen aufweisen. Diese Ausnehmungen sind zumeist derart ausgebildet sind um die aus dem Griffstück in Vertikalrichtung hervortretenden Komponenten freizustellen und ein Abziehen des Schlittens zu ermöglichen. Oftmals sind die Deckplatten in Vertikalrichtung so ausgebildet, dass die Führungsschiene des Schlittens freibleibt um die Führungselemente beim Abziehen des Schlittens nicht zu blockieren. Diese Zusammenhänge sind dem Fachmann bekannt und müssen daher nicht im Detail weiter ausgeführt werden.

Ferner wird eine Verbindung zwischen Innenraum der Pistole und der Umwelt mittels eines Spalts zwischen dem Schlitten und dem Griffstück und an der Rückseite des Schlittens vorgesehenen Ausnehmungen gebildet.

Die Ausnehmungen können neben ihrem Beitrag zur Zerlegung der Pistole unter anderem auch dafür dienen, dass z.B. in maritimer Umgebung oder bei Einsatz der Pistole nach einem Tauchgang, das Wasser aus dem Inneren der Pistole leichter nach außen gelangen kann. In wenigen Einsatzgebieten, wie etwa in Wüstengebieten, kann es jedoch vorkommen, dass Staub und/oder Sand auf die Pistole gelangen.

Um einen reibungsarmen Ablauf der Bewegungsvorgänge beim Betrieb der Pistole zu ermöglichen ist es jedoch gewünscht, dass Eindringen von Fremdkörpern, wie etwa Sand, Staub, Schlamm und dergleichen, in das Innere der Pistole zu reduzieren oder bestenfalls ganz zu vermeiden.

Es ist somit eine Aufgabe der vorliegenden Erfindungen eine Deckplatte für den Schlitten einer Pistole bereitzustellen, welche den Innenraum der Pistole weitestgehend nach außen hin abschirmt. Eine weitere Aufgabe der Erfindung ist es die Bedienbarkeit der Pistole, insbesondere hinsichtlich der Zerlegung und/oder der Betätigung des Schlittens beim Ladevorgang, zu erleichtern.

Diese Aufgaben werden durch eine Multifunktionsdeckplatte entsprechend Anspruch 1 1 gelöst. Mit anderen Worten, die erfindungsgemäße Deckplatte, auch Multifunktionsdeckplatte genannt, umfasst einen Basisteil, auch Basisplatte genannt, welcher zum Einführen in eine dafür vorgesehene Deckplattenaufnahme des Schlittens ausgebildet ist und eine relativ zur dieser Basisplatte bewegliche Abdeckplatte. Diese Abdeckplatte ist zwischen einer Offenstellung, in welcher die Bewegungsbahn des Schlittens für ein Abziehen vom Griffstück freigegeben ist, und einer Schließstellung, in welcher der Schlitten an seiner, dem Schützen zugewandten, Rückseite nach außen hin verschlossen ist beweglich ausgebildet.

Durch die erfindungsgemäße Ausbildung der Abdeckplatte, die in der Schließstellung den Schlitten weitestgehend nach außen hin verblendet, kann ein unerwünschtes Eindringen von Fremdkörpern reduziert werden. Die Abdeckplatte ist vorteilhafterweise im Ruhezustand der Pistole, wie auch beim Abfeuern der Pistole, in der Schließstellung und wird nur für eine Zerlegung der Pistole in die Offenstellung bewegt.

Die Basisplatte der Multifunktionsdeckplatte kann eine oder mehrere Ausnehmungen aufweisen, welche das Abziehen des Schlittens in zuvor beschriebener Weise ermöglichen. Ferner kann der Basisteil zur Abstützung der Schlagbolzeneinrichtung und/oder einer Ausziehereinheit ausgebildet sein. Es ist auch möglich eine Verstärkungsplatte, oft auch als Platine bezeichnet, an oder innerhalb des Basisteils vorzusehen.

Die Abdeckplatte der Multifunktionsdeckplatte kann relativ zur Basisplatte verschieblich und/oder schwenkbar ausgeführt sein. Dementsprechend kann die Abdeckplatte vereinfacht gesagt als eine Art Klappe oder auch als Schieber ausgebildet sein.

Es hat sich als vorteilhaft erwiesen, wenn an der Basisplatte und/oder der Abdeckplatte zumindest eine Rastverbindung vorgesehen ist, um eine zeitweilige Fixierung der Abdeckplatte in der Offenstellung und/oder der Schließstellung zu ermöglichen. Auf diese Weise kann z.B. die Gefahr einer unerwünschten Verstellung der Abdeckplatte während des Betriebs in die Offenstellung reduziert werden. Mutatis mutandis verhält es sich bei der Zerlegung bzw. dem Zusammenbau der Pistole, wobei die Abdeckplatte selbständig in der Offenstellung verbleibt.

Ferner kann es zweckmäßig sein, diese Rastverbindung durch, bevorzugt elastische, Rastfortsätze und entsprechend angeordnete Rastkerben auszubilden. In einer bevorzugten Ausführungsform ist zumindest ein Rastfortsatz an der Basisplatte und zumindest eine Rastkerbe an der Abdeckplatte ausgebildet, wobei auch umgekehrt angeordnete Elemente der Rastverbindung von der gegenständlichen Offenbarung ausdrücklich mitumfasst sind.

Darüber hinaus kann vorgesehen sein, dass ein Federmechanismus zur Aufbringung einer Vorspannung auf die Abdeckplatte Richtung der Schließstellung ausgebildet ist. Auf diese Weise kann die Abdeckplatte im besten Fall selbsttätig in die Schließstellung gebracht werden und die Gefahr eines unerwünschten Öffnens reduziert werden. Der Federmechanismus kann dabei sowohl in der Basisplatte und/oder der Abdeckplatte angeordnet sein.

Der Federmechanismus kann mehrteilig aufgebaut sein, also z.B. mehrere Schrauben- oder Blattfedern und/oder Halterungen, umfassen. In manchen Ausführungsformen kann es vorteilhaft sein, die Feder des Federmechanismus einteilig, also integral, an einem der Bauteile der Multifunktionsdeckplatte auszubilden.

Gemäß einer Weiterbildung ist es möglich, dass eine Abflachung zum Zusammenwirken mit dem Federmechanismus, respektive zur Aufbringung der Vorspannung, an der Basisplatte und/oder der Abdeckplatte ausgebildet ist. Eine derartige Abflachung kann den Kontakt zu einer Feder, insbesondere einer Blattfeder, verbessern und wie eine Art Rastverbindung wirken.

Ferner kann es zweckmäßig sein, dass der Federmechanismus eine Blattfeder umfasst. In einer besonders bevorzugten Ausführungsform kann der Federmechanismus integral am Basisteil, wie etwa in Form einer Blattfeder, ausgebildet sein. Es ist auch möglich den Federmechanismus an einem separaten Bauteil, wie etwa einem Befestigungselement, oder auch der Abdeckplatte auszubilden. Die integrale Bauweise hat überdies den Vorteil, dass die Gesamtanzahl der Bauteil reduziert wird, was sich in einer einfachen Bedienbarkeit bzw. Zerlegbarkeit widerspiegelt.

Des Weiteren kann vorgesehen sein, dass die Abdeckplatte um eine, bevorzugt in Querrichtung verlaufende, Schwenkachse drehbar bzw. schwenkbar an der Basisplatte ausgebildet ist. Die Öffnungsrichtung der Abdeckplatte kann vom Fachmann somit normal zur Laufrichtung um eine Vertikalachse oder auch in Horizontalrichtung vorgesehen werden.

Eine derartig ausgeführte Multifunktionsdeckplatte kann im Falle einer dreh- bzw. schwenkbar ausgeführten Abdeckplatte zur einfachen Verbindung der Abdeckplatte mit der Basisplatte zumindest ein scharnierartiges Gelenk aufweisen. Dieses Gelenk kann im Grenzfall elastisch ausgebildet sein, wie z.B. durch Zapfen an einem Drehfortsatz der Abdeckplatte und formkomplementäre Taschen an der Aufnahme der Basisplatte. Es kann jedoch vorteilhaft sein die Gelenksverbindung mittels eines Pins auszubilden, um welchen die Abdeckplatte drehen kann. Dem durchschnittlichen Fachmann sollte es anhand der vorliegenden Offenbarung relativ einfach möglich sein eine Verbindung zwischen der Basisplatte und der Abdeckplatte zu gestalten.

Es ist jedoch auch möglich die Abdeckplatte seitlich und/oder vertikal verschieblich an der Basisplatte anzuordnen. Auch eine Kombination aus Schiebe- und Schwenkbewegung ist für die Verbringung der Abdeckplatte aus der Offen- in die Schließstellung bzw. umgekehrt denkbar. Die Ausbildung eines Schiebers hat zudem den Vorteil, dass weder in der Offenstellung noch in der Schließstellung eine Wesentliche Änderung der Außenkontur der Pistole eintritt und somit die Gesamtabmessungen der Pistole möglichst gering sind.

Bei der Ausbildung eines Schiebers hat es sich als vorteilhaft erwiesen, wenn die Basisplatte zumindest eine Führungsnut zum Zusammenwirken mit zumindest einem form- und funktionskomplementären Führungsfortsatz der Abdeckplatte aufweist. Wiederum obliegt es dem Fachmann die Schiebe- bzw. Schwenkrichtung in Abhängigkeit der beabsichtigten Größe und Form der Multifunktionsdeckplatte auf seine Bedürfnisse hin anhand der vorliegenden Offenbarung mit relativ wenig Aufwand anzupassen.

In einigen Ausführungsformen kann es vorteilhaft sein, wenn die Basisplatte und/oder die Abdeckplatte zumindest einseitig seitlich gegenüber dem Schlitten hervorragend ausgebildete Fortsätze aufweist. Auf diese Weise kann eine vereinfachte Bedienung der Abdeckplatte und/oder des Schlittens, z.B. bei einem manuellen Ladevorgang, erzielt werden.

Überdies hat es sich als vorteilhaft erwiesen, Konturen und/oder Außenflächen der Multifunktionsdeckplatte mit einer Oberflächenstrukturierung zu versehen. Diese kann als Noppen, Riffelung, oder dergleichen, ausgebildet sein und kann für den Bediener das Ergreifen, Zerlegen und unter Umständen sogar das Betätigen des Schlittens z.B. bei einem manuellen Ladevorgang, erleichtern.

Weitere Komponenten einer Handfeuerwaffe, insbesondere einer Pistole, wie etwa das Griffstück, diverse Sicherungen oder die Schlagbolzeneinrichtung werden im Rahmen dieser Erfindung nicht näher erläutert, da der Fachmann in Abhängigkeit der vorliegenden Beschreibung auch hier relativ einfach Modifikationen aufgrund seines Fachwissens vornehmen kann.

Die Erfindung wird im Folgenden anhand der Zeichnung näher erläutert, dabei zeigt bzw. zeigen:
die Fig. 1 eine schematische Explosionsdarstellung einer Pistole;
die Fig. 2 eine Deckplatte wie im Stand der Technik (a), sowie einige Ausführungsbeispiele von Multifunktionsdeckplatten (b), (c), (d);
die Fig. 3 ein Ausführungsbeispiel eines Schlittens mit Multifunktionsdeckplatte in der Schließstellung (a) und Offenstellung (b);
die Fig. 4 einen Querschnitt entlang der Längsachse A-A' aus Fig. 3a;
die Fig. 5 einen Querschnitt entlang der Längsachse B-B' aus Fig. 3b;
die Fig. 6 eine schematische Perspektivansicht einer Multifunktionsplatte;
die Fig. 7 eine Explosionsdarstellung der Multifunktionsplatte aus Fig. 6;
die Fig. 8 einen Querschnitt auf die Vertikalachse C-C' aus Fig. 4;
die Figs. 9 und 10 einen Querschnitt durch ein Ausführungsbeispiel gem. Fig. 2c entlang der Längsachse A-A' analog Fig. 4, respektive B-B' analog Fig. 5;
die Figs. 11 und 12 schematische Perspektivansichten einer Multifunktionsdeckplatte gem. Fig. 2c;
die Fig. 13 einen Querschnitt auf die Vertikalachse C-C' aus Fig. 9;
die Fig. 14 ein Ausführungsbeispiel eines Schlittens mit Multifunktionsdeckplatte gem. Fig. 2d in der Schließstellung;
die Figs. 15 und 16 eine Rückansicht auf einen Schlitten mit Multifunktionsdeckplatte gem. Fig. 2d in der Schließstellung bzw. Offenstellung;
die Figs. 17 und 18 einen Querschnitt durch das Ausführungsbeispiel gem. Fig. 2d entlang der Längsachse A-A' analog Fig. 4, respektive B-B' analog Fig. 5;
die Fig. 19 eine schematische Perspektivansicht auf das Ausführungsbeispiel gem. Fig. 2d und
die Fig. 20 einen Querschnitt auf die Vertikalachse C-C' aus Fig. 17.

Die Begriffe links, rechts, oben, unten, vorne und hinten beziehen sich im Folgenden immer auf aus Schützensicht in Schussrichtung der Feuerwaffe, wenn diese schussbereit gehalten wird. Die Waffe weist, durch die Laufachse gehend und vertikal orientiert, eine Waffenmittelebene auf, die cum grano salis, eine Symmetrieebene bildet.

Die Fig. 1 zeigt exemplarisch eine Explosionsdarstellung einer Pistole mit lediglich einigen Hauptbaugruppen, wie namentlich einem Schlitten 1, einem Lauf 12, einer Rückholfedergruppe bzw. Schließfedereinheit 13 und einem Griffstück bzw. Rahmen 14. Am Schlitten 1 ist im hinteren Bereich eine, aus dem Stand der Technik bekannte, nutförmige Deckplattenaufnahme 11 ausgebildet, worin eine Deckplatte 15 bzw. eine Multifunktionsdeckplatte 2 zumindest teilweise aufgenommen werden kann. Die Fig. 1 gilt stellvertretend für alle Ausführungsbeispiele und soll vor allem zum besseren Verständnis der Einbausituation der Multifunktionsdeckplatte 2 dienen.

In Fig. 2 sind eine vorbekannte Deckplatte 15 und einige Ausführungsbeispiele für Multifunktionsdeckplatten 2 ersichtlich. Dabei ist in Fig. 2a eine Deckplatte 15 zu sehen, wie sie in bekannter Weise sehr häufig bei Pistolen verbaut wird. Sie besteht im Wesentlichen nur aus der Basisplatte 21, welcher so ausgebildet ist, dass sie in die Deckplattenaufnahme 11 eingeschoben werden kann und dabei den Schlitten an der Rückseite verschließt. Vergleiche hierzu den strichlierten Bewegungspfeil in Fig. 1. Innerhalb der Deckplatte 15 ist eine Platine 22 aufgenommen, die aus Metall gefertigt ist und zur Versteifung der Deckplatte 15 dient. An der Unterseite der Deckplatte 15 sind zwei Ausnehmungen 23 zu sehen, welche beim Abnehmen des Schlittens 1 vom Griffstück 14 als Durchlässe für den Ausstoßer und die Steuerfeder dienen.

In Figs. 2b, 2c und 2d sind Ausführungsbeispiele von erfindungsgemäßen Multifunktionsdeckplatten 2 ersichtlich, welche jeweils eine Abdeckplatte 31 aufweisen die zu einer modifizierten Basisplatte 21 relativ beweglich ausgebildet sind. Dabei sind die dargestellten Varianten in den Figs. 2b und 2c mit einer schwenkbaren Abdeckplatte 31 ausgebildet, während das Ausführungsbeispiel in Fig. 2d als verschiebliche Abdeckplatte 31 dargestellt ist.

Im Folgenden sollen beispielhaft diese Ausführungsbeispiele näher erläutert werden, die stellvertretend für das erfindungsgemäße Konzept einer Multifunktionsdeckplatte 2 stehen. Es sei ausdrücklich erwähnt, dass auch nicht dargestellte Kombinationen, insbesondere eine Kombination aus verschwenkbarer und verschieblich ausgebildeter Abdeckplatte 31 von der Erfindung mitumfasst sind.

Die Fig. 3 zeigt beispielhaft einen Schlitten 1 mit montierter Multifunktionsdeckplatte 2 in einer Schließstellung 311 (Fig. 3a), sowie einer Offenstellung 312 (Fig. 3b). Es ist in der Offenstellung 312 gut ersichtlich, dass die Abdeckplatte 31 so weit nach hinten schwenkbar ausgebildet ist, dass die Bewegungsbahn für das Abziehen des Schlitten 1 nach vorne, also in die Laufrichtung 91, freigegeben ist, selbst wenn die zuvor genannten Bauteile des Griffstücks 14, die der Einfachheit halber nicht dargestellt sind, im Griffstück angeordnet sind.

In Zusammenschau mit Figs. 3a und 3b wird aus den Figs. 4 und 5 die Schließstellung 311, respektive Offenstellung 312, besonders gut ersichtlich. Die Fig. 4 entspricht einer Querschnittsansicht auf die Ebene A-A' aus Fig. 3a in der Schließstellung 311, während die Fig. 5 analog dazu die Offenstellung auf die Ebene B-B' aus Fig. 3b widerspiegelt. Die gezeigten Schnitte verlaufen in der gewählten Darstellung nicht durch die Waffenmittelebene sondern in Querrichtung 92 betrachtet im ersten Drittel. Dies ist etwa auf Höhe der dargestellten Scharniergelenke. In diesen Figuren ist eine Rastverbindung 32 sehr gut ersichtlich, welche im vorliegenden Ausführungsbeispiel aus einem Rastfortsatz 33 an der Basisplatte 21 und zwei Rastkerben 34 an der Abdeckplatte 31 gebildet wird. Anhand dieser Rastverbindung 32 können auf relativ einfache Weise zwei Raststellungen ausgebildet werden, welche der Schließ- bzw. Offenstellung 311 bzw. 312 entsprechen.

Ferner kann aus den Figs. 4 und 5 in Zusammenschau mit Figs. 1 und 3 ersehen werden, dass in der Offenstellung 312 die Schlittenführung 16 vollständig freigegeben ist um ein Abziehen des Schlittens 1 zu ermöglichen. Dieser Zusammenhang gilt mutatis mutandis für alle erfindungsgemäßen Ausführungsbeispiele und wird daher später nicht mehr separat erläutert.

In Fig. 6 ist eine perspektivische Darstellung einer Multifunktionsdeckplatte 2 in einer Ansicht von schräg vorne zu sehen. Es können die Basisplatte 21 ersehen werden, worin eine Platine 22 aufgenommen sein kann. Überdies sind Ausnehmungen 23 an der Basisplatte 21 ersichtlich. Es kann auch an dieser Darstellung einfach nachvollzogen werden, dass die Abdeckplatte 31 nach unten und/oder seitlich betrachtet die Basisplatte 21 in der Schließstellung 311 verlängert und somit den Schlitten 1 rückseitig relativ gut abdichtet.

Die Fig. 7 zeigt die Multifunktionsdeckplatte 2 aus Fig. 6 in einer Explosionsdarstellung von schräg hinten betrachtet. In Zusammenschau mit der Fig. 8, welche einen Querschnitt in Laufrichtung 91 auf die Ebene C-C' aus Fig. 4 darstellt, kann die Ausbildung eines Scharniergelenks mittels eines Pins 37 um eine Schwenkachse 38 in der Einbausituation sehr gut nachvollzogen werden.

Aus den Figs. 2b, 3a und b, sowie Figs. 6 bis 8 ist zudem eine zusätzliche Ausnehmung am oberen Rand der Multifunktionsdeckplatte 2 ersichtlich. Diese zusätzliche Ausnehmung kann an der Basisplatte 21 vorgesehen sein um die Zerlegung bzw. den Zusammenbau der Ausziehereinheit zu erleichtern, um z.B. mit einem Zerlegestift diesen zu betätigen.

Aus den Figs. 6 und 7 ist zudem eine besonders bevorzugte Ausführungsform ersichtlich, wonach seitlich über die Breite des Schlittens 1 hervorragende Fortsätze 39 ausgebildet sind. Diese Fortsätze 39 können dazu genutzt werden um den Schlitten 1 beim manuellen Ladevorgang leichter betätigen zu können, was der Multifunktionsdeckplatte 2 einen zusätzlichen Nutzen verleiht.

In den Figs. 9 bis 13 ist ein weiteres Ausführungsbeispiel einer Multifunktionsdeckplatte 2 näher erläutert. In der Fig. 9 ist ein Querschnitt in Querrichtung 92 durch den hinteren Bereich des Schlittens 1 in der Schließstellung 311, analog zu Fig. 4, ersichtlich. Mutatis mutandis gilt dies für Fig. 10 analog zu Fig. 5. Dieses Ausführungsbeispiel ist ebenfalls mit einer um eine Schwenkachse 38 schwenkbaren Abdeckplatte 31 versehen. Zusätzlich kann aus diesen beiden Darstellungen in Zusammenschau mit den Figs. 11 bis 13 ein Ausführungsbeispiel eines Federmechanismus 35 ersehen werden, welcher prinzipiell mit allen erfindungsgemäßen Ausführungsformen kompatibel ausgebildet werden kann.

Der Zusammenbau der Multifunktionsdeckplatte 2 dieses Ausführungsbeispiel kann sehr gut aus den Explosionsdarstellungen der Figs. 11 und 12 nachvollzogen werden. In diesem besonderen Beispiel erfolgt der Einbau des Federmechanismus 35 durch ein Befestigungselement 40, das von hinten in die Basisplatte 21 eingeführt werden kann. Der Federmechanismus 35 ist hierbei integral am Befestigungselement 40 in Form einer Art Blattfeder ausgebildet und wirkt bei eingebauter Abdeckplatte 31 nach unten.

Die vorteilhafte Ausbildung einer Abflachung 36 an der Abdeckplatte 31, genauer gesagt am Scharniergelenk der gewählten Darstellung, kann dazu genutzt werden den Federmechanismus 35 analog zur Funktion einer Rastverbindung 32 zu nutzen, da die Blattfeder an den Abflachungen 36 vorgespannt anliegt. Wie aus den Figs. 9 und 10 sehr gut ersichtlich kann somit die Abdeckplatte 31 in der Schließstellung 311 bzw. Offenstellung 312 durch den Federmechanismus 35 in Position gehalten werden. Dies wird auch aus der Querschnittsdarstellung in Laufrichtung 91 der Fig. 13, betrachtet auf die Ebene C-C' aus Fig. 9, sehr gut deutlich.

In Fig. 13 ist zudem ein sehr ähnlicher Aufbau wie beim vorigen Ausführungsbeispiel gezeigt, wobei eine Schwenkachse 38 normal zur Laufrichtung 91 in Querrichtung 92 verläuft. Zudem sind seitlich über die Breite des Schlittens 2 hervorragend ausgebildete Fortsätze 39 in dieser quasi-Rückansicht gut erkennbar. Es ist einfach vorstellbar die Schwenkachse 38 auch z.B. in Vertikalrichtung 93 auszubilden, also derart dass die Abdeckplatte 31 im Wesentlichen "türartig" zu öffnen ist.

In Fig. 14 ist ein weiteres Ausführungsbeispiel einer Multifunktionsdeckplatte 2, installiert in einem Schlitten 1 in der Schließstellung 311 dargestellt. Hierbei handelt es sich um ein Beispiel mit einer Abdeckplatte 31, welche relativ zur Basisplatte verschieblich ausgebildet ist. Die Richtung der Verschiebung zwischen Schließstellung 311 und Offenstellung 312 kann schräg oder auch bevorzugt aus Platzgründen normal zur Laufrichtung 91 ausgebildet sein, wie dies aus einer Zusammenschau mit den Figs. 15 bis 19 gut hervorgeht.

Wie in den Ausführungsbeispielen zuvor sind auch hier seitliche Fortsätze 39 an der Basisplatte 21 ausgebildet, welche jedoch nicht zwingend erforderlich sind.

In den Figs. 17 und 18 sind seitliche Querschnitte auf die Ebene A-A' bzw. B-B', analog zu den vorigen Ausführungsbeispielen ersichtlich. Aufgrund der symmetrischen Ausbildung des vorliegenden Ausführungsbeispiels ist die Lage der genauen Schnittebene nicht wesentlich, sondern lediglich die Verdeutlichung der grundlegenden Möglichkeit die Abdeckplatte 31 als Schieber auszubilden.

Die Abdeckplatte 31 kann wie in Zusammenschau mit den Figs. 19 und 20 sehr gut ersichtlich ist, von unten einfach in die Basisplatte 21 eingeführt werden und wird dabei, wie in den vorliegenden Darstellungen gezeigt, von dieser auch mehrseitig abgestützt. Es ist grundsätzlich auch denkbar die Abdeckplatte seitlich, also z.B. in Querrichtung 92, verschieblich auszubilden.

Bei den verschieblichen Varianten hat es sich als vorteilhaft erwiesen, wenn die Abdeckplatte 31 mit der Basisplatte 21 über zumindest eine Schiebeverbindung bzw. ein Führungspaar verbunden ist. Ein derartiges Führungspaar kann einseitig oder, wie in den Figs. 17 bis 19 sehr gut zu sehen ist, auch beidseitig ausgebildet sein. Das Führungspaar kann somit zumindest eine Führungsnut 41 und einen form- und funktionskomplementären Führungsfortsatz 42 aufweisen. Die Orientierung bzw. Anordnung dieser Elemente kann natürlich auch umgekehrt an Basisplatte 21 und Abdeckplatte 31 angeordnet sein. Dieses kann als einfache Nut-Feder-Verbindung, oder auch als z.B. Schwalbenschwanzverbindung ausgebildet sein um ein Kippen quer zur Verschieberichtung zu erschweren.

Es liegt ferner im Rahmen der Erfindung die Abdeckplatte 31 nicht, wie in der bevorzugten dargestellten Variante, völlig innerhalb der Basisplatte 21 verschwinden zu lassen, sondern dass die Abdeckplatte 31 auch außerhalb der Basisplatte 21 angeordnet sein kann. Hierbei können auch die nachfolgend ausgebildeten Merkmale zumindest teilweise außerhalb der Basisplatte 21 angeordnet sein, wie etwa ein Führungspaar oder eine Rastverbindung 32.

Wie zuvor bemerkt, sind die verschieblichen Varianten ebenso mit einem Federmechanismus 35 ausführbar, der die Abdeckplatte 31 bevorzugt in die Schließstellung 311 drängt. Aus Gründen der Übersichtlichkeit ist eine derartige Darstellung nicht gezeigt, es ist jedoch für den Fachmann unter Zuhilfenahme der vorliegenden Offenbarung einfach möglich, einen Federmechanismus vorzusehen. Beispielsweise kann an der schieberförmigen Abdeckplatte 31 eine Blattfeder, bevorzugt integral, angeformt sein. Siehe hierzu beispielsweise die Erläuterungen zum zweiten Ausführungsbeispiel.

Ebenso sehr gut mit einer verschieblich angeordneten Abdeckplatte 31 kombinierbar ist eine oder mehrere Rastverbindungen 32, wie dies exemplarisch in den Figs. 19 und 20 hervorgeht. Der Querschnitt C-C' in Fig. 20 ist entsprechend Fig. 17 so gewählt, dass die Rastfortsätze 33 an der Basisplatte 21 und die form- und funktionskomplementären Rastkerben 34 besonders gut erkennbar sind. Auch die Ausbildung dieser Rastverbindung 32 kann optional erfolgen, wie etwa wenn ein Federmechanismus 35 vorgesehen ist und man zur weiteren Vereinfachung der Bedienbarkeit die Abdeckplatte 31 in der Offenstellung 312 behalten möchte. Ebenso ist vorstellbar ein zusätzliches Element, wie etwa ein Befestigungselement 40 zur Anordnung einer Rastverbindung 32 und/oder eines Federmechanismus 35, oder auch der Schiebeverbindung vorzusehen.

Ebenso ist aus der Fig. 19, wie auch aus der vorhergehenden Beschreibung, eine besonders bevorzugte Ausführungsform erkennbar, wonach an zumindest einer Außenfläche oder auch der Außenkontur eine Oberflächenstrukturierung vorgesehen sein kann. Dies hat nicht nur den Vorteil der einfachen Betätigung, sondern auch dass ein sichtabgewandtes Handling durch Ertasten erleichtert werden kann.

In der Beschreibung und den Ansprüchen bedeutet "im Wesentlichen" eine Abweichung von bis zu 10 % des angegebenen Wertes, wenn es physikalisch möglich ist, sowohl nach unten als auch nach oben, ansonsten nur in die sinnvolle Richtung. Der Begriff: "Kombination" bzw. "Kombinationen" steht, soferne nichts anderes angegeben, für alle Arten von Kombinationen, ausgehend von zwei der betreffenden Bestandteile bis zu einer Vielzahl oder aller derartiger Bestandteile, der Begriff: "enthaltend" steht auch für "bestehend aus".

### Bezugszeichenliste mit gängigen englischen Übersetzungen:

| | | | |
|---|---|---|---|
| 1 | Schlitten (slide) | 31 | Dichtplatte/Abdeckplatte (sealing cover plate) |
| 11 | Deckplattenaufnahme (slide cover plate uptake) | 311 | Schließstellung (closed position) |
| 12 | Lauf (barrel) | 312 | Offenstellung (open position) |
| 13 | Rückholfedergruppe (recoil spring assembly) | 32 | Rastverbindung (snap mechanism) |
| 14 | Griffstück (frame) | 33 | Rastfortsatz (snap protrusion) |
| 15 | Deckplatte (slide cover plate) | 34 | Rastkerbe (snap groove) |
| 16 | Schlittenführung (slide grooves) | 35 | Federmechanismus (biasing mechanism) |
| | | 36 | Abflachung (flattening) |
| 2 | Multifunktionsdeckplatte (multifunctional slide cover plate) | 37 | Pin (pin) |
| 21 | Basisplatte (basic slide cover plate) | 38 | Schwenkachse (pivot axis) |
| 22 | Platine/Verstärkungsplatte (back plate) | 39 | Fortsatz (protrusion) |
| 23 | Ausnehmung z.B. für Ausstoßer, Steuerfeder (recess e.g. for ejector, cam spring) | 40 | Befestigungselement (mounting element) |
| | | 41 | Führungsnut (guiding notch) |
| | | 42 | Führungsfortsatz (guiding protrusion) |
| | | | |
| | | | |
| | | 91 | Laufrichtung (barrel direction) |
| | | 92 | Querrichtung (normal direction) |
| | | 93 | Vertikalrichtung (vertical direction) |

## Patentansprüche

1. Multifunktionsdeckplatte (2) für den Schlitten (1) einer Pistole, umfassend eine Basisplatte (21), welche zum Einführen in eine dafür vorgesehene Deckplattenaufnahme (11) des Schlittens (1) und gegebenenfalls zur Abstützung zumindest einer Schlagbolzeneinrichtung ausgebildet ist **dadurch gekennzeichnet, dass** eine relativ zur Basisplatte (21) bewegliche Abdeckplatte (31) ausgebildet ist, die zwischen einer Offenstellung (312), in der die Bewegungsbahn des Schlittens für ein Abziehen vom Griffstück freigegeben ist, und einer Schließstellung (311), in der der Schlitten (1) entgegen der Laufrichtung (91) nach außen abgeschlossen ist bewegt werden kann.

2. Multifunktionsdeckplatte (2) nach Anspruch 1 **dadurch gekennzeichnet, dass** an der Basisplatte (21) und/oder der Abdeckplatte (31) zumindest eine Rastverbindung (32) zur zeitweiligen Fixierung der Abdeckplatte (31) in der Offenstellung (312) und/oder der Schließstellung (311) ausgebildet ist.

3. Multifunktionsdeckplatte (2) nach Anspruch 2 **dadurch gekennzeichnet, dass** die Rastverbindung (32) einen Rastfortsatz (33) an der Basisplatte (21) und zumindest eine Rastkerbe (34) an der Abdeckplatte (31) umfasst.

4. Multifunktionsdeckplatte (2) nach einem der vorhergehenden Ansprüche **dadurch gekennzeichnet, dass** ein Federmechanismus (35) zur Aufbringung einer Vorspannung auf die Abdeckplatte (31) Richtung der Schließstellung (311) ausgebildet ist.

5. Multifunktionsdeckplatte (2) nach Anspruch 4 **dadurch gekennzeichnet, dass** die Abdeckplatte (31) eine Abflachung (36) zum Zusammenwirken mit dem Federmechanismus (35) zur Aufbringung der Vorspannung aufweist.

6. Multifunktionsdeckplatte (2) nach einem der Ansprüche 4 oder 5 **dadurch gekennzeichnet, dass** der Federmechanismus (35) eine, bevorzugt integral an der Basisplatte (21) und/oder einem Befestigungselement (40) ausgebildete, Blattfeder aufweist.

7. Multifunktionsdeckplatte (2) nach einem der vorhergehenden Ansprüche **dadurch gekennzeichnet, dass** die Abdeckplatte (31) um eine, bevorzugt in Querrichtung (92) verlaufende, Schwenkachse (38) drehbar bzw. schwenkbar an der Basisplatte (21) ausgebildet ist.

8. Multifunktionsdeckplatte (2) nach einem der Ansprüche 1 bis 6 **dadurch gekennzeichnet, dass** die Abdeckplatte (31) an und/oder zumindest teilweise innerhalb der Basisplatte (21) verschieblich ausgebildet ist.

9. Multifunktionsdeckplatte (2) nach Anspruch 8 **dadurch gekennzeichnet, dass** zur Verschiebung zumindest ein zusammenwirkendes Führungspaar, umfassend zumindest eine Führungsnut (41) und einen Führungsfortsatz (42), an oder zumindest teilweise innerhalb der Abdeckplatte (31) bzw. der Basisplatte (21) ausgebildet ist.

10. Multifunktionsdeckplatte (2) nach einem der vorhergehenden Ansprüche **dadurch gekennzeichnet, dass** die Basisplatte (21) und/oder die Abdeckplatte (31) zumindest einseitig seitlich gegenüber dem Schlitten (1) hervorragend ausgebildete Fortsätze (39) aufweist.

11. Multifunktionsdeckplatte (2) nach einem der vorhergehenden Ansprüche **dadurch gekennzeichnet, dass** die Basisplatte (21) und/oder die Abdeckplatte (31) und/oder ein Fortsatz (39) an ihrer Außenfläche eine Oberflächenstrukturierung aufweist.

12. Handfeuerwaffe, insbesondere Pistole, mit einem Schlitten (1) und einer Multifunktionsabdeckplatte (2) nach einem der vorhergehenden Ansprüche 1 bis 11.

## Claims

1. Multifunctional slide cover plate (2) for the slide (1) of a pistol, comprising a basic slide cover plate (21) which is designed for insertion into a slide cover plate uptake (11) of the slide (1) that is provided for this purpose, and if necessary for supporting at least one firing pin device, **characterized in that** a sealing cover plate (31) is formed so that it is movable relative to the basic slide cover plate (21) and can be moved between an open position (312), in which the movement path of the slide is free so it can be pulled off the frame, and a closed position (311), in which the slide (1) is largely closed to the outside counter to the barrel direction (91).

2. Multifunctional slide cover plate (2) according to claim 1, **characterized in that** at least one snap mechanism (32) is formed on the basic slide cover plate (21) and/or the sealing cover plate (31) for temporarily fixing the sealing cover plate (31) in the open position (312) and/or the closed position (311).

3. Multifunctional slide cover plate (2) according to claim 2, **characterized in that** the snap mechanism (32) comprises a snap protrusion (33) on the basic slide cover plate (21) and at least one snap groove (34) on the sealing cover plate (31).

4. Multifunctional slide cover plate (2) according to one of the preceding claims, **characterized in that** a biasing mechanism (35) is designed to apply a preload to the sealing cover plate (31) in the direction of the closed position (311).

5. Multifunctional slide cover plate (2) according to claim 4, **characterized in that** the sealing cover plate (31) has a flattening (36) for interacting with the biasing mechanism (35) in order to apply the preload.

6. Multifunctional slide cover plate (2) according to either claim 4 or claim 5, **characterized in that** the biasing mechanism (35) has a leaf spring which is preferably integrally formed on the basic slide cover plate (21) and/or a mounting element (40).

7. Multifunctional slide cover plate (2) according to any of the preceding claims, **characterized in that** the sealing cover plate (21) is formed on the basic slide cover plate (21) so as to be rotatable or pivotable about a pivot axis (38) which preferably extends in the normal direction (92).

8. Multifunctional slide cover plate (2) according to any of claims 1 to 6, **characterized in that** the sealing cover plate (31) is displaceable on and/or at least partially within the basic slide cover plate (21).

9. Multifunctional slide cover plate (2) according to claim 8, **characterized in that** at least one interacting guiding pair, comprising at least one guiding notch (41) and a guiding protrusion (42), is formed on or at least partially within the sealing cover plate (31) or the basic slide cover plate (21) for movement.

10. Multifunctional slide cover plate (2) according to any of the preceding claims, **characterized in that** the basic slide cover plate (21) and/or the sealing cover plate (31) has protrusions (39) which project laterally with respect to the slide (1) on at least one side.

11. Multifunctional slide cover plate (2) according to any of the preceding claims, **characterized in that** the basic slide cover plate (21) and/or the sealing cover plate (31) and/or a protrusion (39) has surface structuring on the outer surface thereof.

12. Handgun, in particular a pistol, having a slide (1) and a multifunctional sealing cover plate (2) according to any of the preceding claims 1 to 11.

## Revendications

1. Plaque de recouvrement multifonction (2) destinée au coulisseau (1) d'un pistolet, comprenant une plaque de base (21) qui est réalisée en vue de l'engagement dans un logement de plaque de recouvrement (11), prévu à cet effet, du coulisseau (1) et, le cas échéant, en vue de l'appui d'au moins un dispositif d'axe percuteur, **caractérisée en ce qu'**il est prévu une plaque de couverture (31) qui est mobile par rapport à la plaque de base (21) et qui peut être déplacée entre une position d'ouverture (312), dans laquelle la trajectoire de mouvement du coulisseau est dégagée en vue du retrait depuis la poignée, et une position de fermeture (311) dans laquelle le coulisseau (1) est verrouillé vis-à-vis de l'extérieur, en sens inverse du sens de déplacement (91).

2. Plaque de recouvrement multifonction (2) selon la revendication 1, **caractérisée en ce que** sur la plaque de base (21) et/ou la plaque de couverture (31), il est prévu au moins un moyen de liaison par encliquetage (32) en vue de l'immobilisation temporaire de la plaque de couverture (31) dans la position d'ouverture (312) et/ou la position de fermeture (311).

3. Plaque de recouvrement multifonction (2) selon la revendication 2, **caractérisée en ce que** le moyen de liaison par encliquetage (32) comprend une saillie d'encliquetage (33) sur la plaque de base (21) et au moins une encoche d'encliquetage (34) sur la plaque de couverture (31).

4. Plaque de recouvrement multifonction (2) selon l'une des revendications précédentes, **caractérisée en ce qu'**il est prévu un mécanisme à ressort (35) destiné à appliquer une précontrainte à la plaque de couverture (31) en direction de la position de fermeture (311).

5. Plaque de recouvrement multifonction (2) selon la revendication 4, **caractérisée en ce que** la plaque de couverture (31) présente un méplat (36) destiné à coopérer avec le mécanisme à ressort (35) en vue de produire la précontrainte.

6. Plaque de recouvrement multifonction (2) selon l'une des revendications 4 ou 5, **caractérisée en ce que** le mécanisme à ressort (35) présente une lame de ressort réalisée de préférence d'une seule pièce avec la plaque de base (21) et/ou un élément de fixation (40).

7. Plaque de recouvrement multifonction (2) selon l'une des revendications précédentes, **caractérisée en ce que** la plaque de couverture (31) est réalisée avec possibilité de rotation autour d'un axe de pivotement (38), s'étendant de préférence dans la direction transversale (92), respectivement avec possibilité de pivotement sur la plaque de base (21).

8. Plaque de recouvrement multifonction (2) selon l'une des revendications 1 à 6, **caractérisée en ce que** la plaque de couverture (31) est réalisée avec possibilité de déplacement sur et/ou au moins partiellement dans la plaque de base (21).

9. Plaque de recouvrement multifonction (2) selon la revendication 8, **caractérisée en ce que** pour le déplacement, il est prévu au moins une paire d'éléments de guidage qui coopère et comprend au moins une rainure de guidage (41) et une saillie de guidage (42), sur ou au moins partiellement à l'intérieur de la plaque de couverture (31) ou de la plaque de base (21).

10. Plaque de recouvrement multifonction (2) selon l'une des revendications précédentes, **caractérisée en ce que** la plaque de base (21) et/ou la plaque de couverture (31) présente au moins sur un côté des saillies (39) qui sont réalisées de manière à avancer latéralement par rapport au coulisseau (1).

11. Plaque de recouvrement multifonction (2) selon l'une des revendications précédentes, **caractérisée en ce que** la plaque de base (21) et/ou la plaque de couverture (31) et/ou une saillie (39) présente une structuration de surface sur sa face externe.

12. Arme à feu, en particulier pistolet, comprenant un coulisseau (1) et une plaque de recouvrement multifonction (2) selon l'une des revendications précédentes 1 à 11.
